# EUROPÄISCHE PATENTSCHRIFT

(11) **EP 0 889 839 B1**
(45) Veröffentlichungstag und Bekanntmachung des Hinweises auf die Patenterteilung: **30.05.2001**
(21) Anmeldenummer: 97917243.4
(22) Anmeldetag: 21.02.1997
(51) Int. Cl.: B65F 1/12, B65F 1/16

(54) **MÜLLCONTAINER**
REFUSE CONTAINER
CONTENEUR POUR ORDURES MENAGERES

(30) Priorität: 28.03.1996 DE 19612321
(43) Veröffentlichungstag der Anmeldung: 13.01.1999
(73) Patentinhaber: Otto, Sabine, 57223 Kreuztal (DE)
(72) Erfinder: Otto, Sabine, 57223 Kreuztal (DE)
(74) Vertreter: Haverkamp, Jens
(86) Internationale Anmeldenummer: DE9700348
(87) Internationale Veröffentlichungsnummer: WO9736803

(56) Entgegenhaltungen:
- AU-B- 622 536
- DE-U- 29 605 764
- US-A- 4 373 849
- US-A- 4 913 301
- US-A- 5 011 036
- US-A- 5 118 000

## Beschreibung

Die Erfindung betrifft einen Müllcontainer mit an zwei gegenüberliegenden Seitenwänden außen angeordneten Hebelgestängen zur Öffnung eines Deckels nach dem Oberbegriff des Anspruchs 1.

Bekannt ist ein Müllcontainer dieser Art mit Schiebedeckel aus der AU-B-622 536. Außen sind dabei an den glatten Wänden der Schmalseiten des Containers zwei zueinander parallele Aufnahmetaschen horizontal angeordnet, in die die Zinken einer Hubgabel eines entsprechenden Entsorgungsfahrzeuges eingeführt werden können. Durch die Aufnahmetasche hindurch ist eine etwa vertikal angeordnete Stange als mittleres Glied eines mehrgliedrigen Hebelgestänges zur etwa horizontalen Verschiebung des Deckels zur Öffnung und Schließung geführt. Bei Betätigung des Hebelgestänges wird diese Stange parallel zur Containerwand verschwenkt und verschoben. Gleichzeitig wird dabei über diese Stange ein an der Containerwand verdrehbar gelagertes Betätigungsglied des Hebelgestänges verschwenkt, welches den an ihm angelenkten Deckel etwa horizontal verschiebt. Beim Einführen der Gabelzinken in die Aufnahmetasche besteht dabei die Gefahr, daß die durch die Aufnahmetasche geführte Stange des Hebelgestänges beschädigt wird oder unbeabsichtigt die Deckelverschiebung durch die Berührung dieser Stange mit dem Gabelzinken erfolgt.

Bekannt sind aus der US-PS 5011036 Müllcontainer großvolumiger Art in Vollkunststoffbauweise mit einem oder zwei am Container direkt angelenktem Deckel, der vertikal aufschwenkbar ist. Wegen des entsprechend großen Deckels weisen solche Müllcontainer eine Anhebvorrichtung für diesen Deckel auf, die aus zwei an den Schmalseiten des Containers geführten vertikalen Stangen besteht, die gelenkig mit einem an der Unterseite angeordneten Betätigungshebel verbunden sind. Durch Fußdruck auf den Betätigungshebel wird über die seitlich geführten vertikalen Stangen der Deckel angehoben bzw. aufgeschwenkt. Die vertikalen Stangen sind dabei in Vertiefungen der Containerseitenwände aufgenommen und durch den oberen durchbrochenen Containerrand am Dekkel angelenkt. Horizontal sind an den Containerseitenwänden Aufnahmetaschen für die Zinken einer Hubgabel vorgesehen. Die versenkte Führung der vertikalen Stangen erfordert entsprechende Einformungen in den containerseitenwänden und Durchbrüche im oberen Containerrandbereich.

Aufgabe der Erfindung ist es, einen gattungsgemäßen Müllcontainer vorzuschlagen, dessen zur Öffnung des Deckels dienendes Hebelgestänge gegenüber den angreifenden Zinken der Hubgabel eines Entsorgungsfahrzeuges geschützt ist und keine Einformungen und Druchbrüche im Container erfordert.

Gelöst wird die Erfindungsaufgabe mit einem Müllcontainer mit den Merkmalen des Anspruchs 1. Die vorgeschlagene Anordnung und Ausbildung der Aufnahmetaschen ermöglicht das Ein- und Durchführen der Zinken bekannter Hubgabeln an entsprechenden Entsorgungsfahrzeugen ohne daß die zur Deckelanhebung vorgesehenen Stangen des Hebelgestänges beschädigt werden können. Weiterhin ist das Hebelgestänge bzw. die den Deckel betätigende Hebelstange in einfacher Weise außen an der Containerwand angeordnet.

Eine bevorzugte Ausführungsart der Erfindung wird mit den Ansprüchen 2 und 3 angegeben. Diese Ausführungsarten erleichtern das Einführen der Zinken einer Hubgabel und zeigen eine günstige Fertigungsweise.

Eine weitere bevorzugte Ausführungsart der Erfindung wird mit den Merkmalen des Anspruchs 4 vorgeschlagen, bei der in der Aufnahmetasche jeweils ein Abstandsblech mit entsprechendem Abstand zur Containerwand angeordnet ist, welches direkt an der Containerwand befestigt ist.

Zur entsprechenden Abstützung auf den Zinken der Hubgabel ist ein Müllcontainer nach Anspruch 5 im Bereich seiner Aufnahmetaschen mit etwa V-förmigen Abstützungen ausgestattet.

Anhand eines abgebildeten Ausführungsbeispieles wird die Erfindung im folgenden näher erläutert. Es zeigen:
- **Fig. 1**: Die perspektivische Ansicht eines Müllcontainers,
- **Fig. 2**: einen Teilschnitt nach der Linie II in Figur 1
und
- **Fig. 3**: einen Schnitt durch die Aufnahmetasche nach der Linie II-II in Figur 2.

Der dargestellte Müllcontainer 1 ist vorzugsweise ein einheitliches Kunststoffspritzteil, an dem ein Deckel 12 angelenkt ist, der auch einteilig ausgebildet sein kann. Für die Anhebung dieses Deckels 12 ist das insgesamt mit der Ziffer 2 bezeichnete Hebelgestänge vorgesehen. Es besteht aus an den Seitenwänden 11 des Müllcontainers geführten vertikalen Stangen 21, die durch die horizontale Stange 22 an der Unterseite miteinander verbunden sind. Mit der Ziffer 23 ist ein an der Öffnungsseite vorstehendes Betätigungsprofil bezeichnet, bei dessen Niederdrücken der Deckel 12 angehoben wird.

An den Seitenwänden 11 des Müllcontainers 1 sind sich parallel gegenüberliegend in horizontaler Anordnung nach vorne und hinten offene Aufnahmetaschen 3 befestigt. Die Befestigung erfolgt über entsprechend große, an den Seitenwänden 31 abgewinkelte Befestigungsflansche 33 und entsprechende Schraubverbindungen 8. Durch Längsschlitze 32 in diesen Seitenwänden 31 sind die vertikalen Stangen 21 mit seitlichem Freiraum hindurchgeführt. Im Tascheninnenraum 4 ist mit Abstand zur Seitenwand 11 des Müllcontainers und zur vertikalen Stange 21 ein diese Stange 21 jeweils abdeckendes Abstandsblech 6 angeordnet. Der Abstandsraum zur Seitenwand 11 ist mit der Ziffer 5 bezeichnet. Dieses Abstandsblech weist an der Eintrittsseite der im Querschnitt etwa U-förmig ausgebildeten und zur Austrittsseite hin konisch verjüngenden Aufnahmetasche 3 eine Einführungsschräge 61 auf. An ihrer Austrittsseite ist zur Befestigung eine Abkantung 62 vorgesehen. Das vorzugsweise mit der Aufnahmetasche 3 durch Schweißung verbundene Abstandsblech 6 ist im Bereich der Einführungsschräge 61 und der Abkantung 62 noch zusätzlich an der Seitenwand 11 des Müllcontainers befestigt.

Unterhalb der Einführungsseite der Aufnahmetasche 3 ist ein V-förmig abgewinkeltes Abstützblech 7 angeordnet für die Anlage einer entsprechend ausgebildeten Hubgabel.

Derartige Müllcontainer können einschließlich des Deckels auch als Metallkonstruktionen ausgeführt sein.

### Zusammenstellung der Bezugszeichen

- 1: Müllcontainer
- 11: Seitenwand
- 12: Deckel

- 2: Hebelgestänge
- 21: vertikale Stange
- 22: horizontale Stange
- 23: Betätigungsprofil

- 3: Aufnahmetasche
- 31: Seitenwand
- 32: Längsschlitz
- 33: Befestigungsflansch

- 4: Tascheninnenraum

- 5: Abstandsraum

- 6: Abstandsblech
- 61: Einführungsschräge
- 62: Abkantung

- 7: Abstützung

- 8: Schraube

## Patentansprüche

1. Müllcontainer mit an zwei gegenüber liegenden Seitenwänden außen angeordneten Hebegestängen (2) mit jeweils einer zu der Seitenwand (11) des Containers (1) parallelen vertikalen Stange (21) zur Anhebung eines am Container angelenkten Deckels (2), wobei im Bereich der vertikalen Stangen (21) des Hebegestänges (2) außen an den Seitenwänden (11) des Containers horizontal angeordnete Aufnahmetaschen (3) für die Einführung und die Aufnahme der Zinken einer Hubgabel eines Entsorgungsfahrzeuges vorgesehen sind, **dadurch gekennzeichnet,** daß die vertikal verschiebbaren Stangen (21) des Hebegestänges (2), die direkt am Dekkel (12) angebunden sind, durch zum Innenraum (4) der Aufnahmetaschen (3) hin abgedeckte Abstandsraüme (5) hindurchgeführt sind, daß an der Einführungsseite der Aufnahmetaschen (3) eine Einführung (61) eines Gabelzinkens vorgesehen ist, und daß durch Seitenwände (31) der Aufnahmetaschen (3) Längsschlitze (32) zur Durchführung der vertikalen Stangen (21) des Hebelgestänges (2) vorgesehen sind.

2. Müllcontainer nach Anspruch 1, **dadurch gekennzeichnet,** daß die Aufnahmetaschen (3) im Querschnitt etwa U-förmig ausgebildet sind, wobei die die Seitenwände (31) bildenden Außenwände endseitig nach außen abgewinkelte Befestigungsflansche (33) aufweisen.

3. Müllcontainer nach Anspruch 1 oder 2, **dadurch gekennzeichnet,** daß sich die Aufnahmetasche (3) von der Einführungsseite zur Austrittsseite hin in der Höhe zumindest einseitig konisch verjüngt.

4. Müllcontainer nach Anspruch 1, **dadurch gekennzeichnet,** daß zur Bildung des die jeweilige vertikale Stange (21) abdeckenden Abstandsraumes (5) in der Aufnahmetasche (3) ein Abstandsblech (6) mit entsprechendem Abstand zur Containerseitenwand (11) über die Länge der Aufnahmetasche (3) angeordnet ist, welches an der Einführungsseite eine Einführungsschräge (61) und an der Austrittsseite der Tasche (3) eine zur Befestigung dienende Abkantung (62) aufweist.

5. Müllcontainer nach Anspruch 1, **dadurch gekennzeichnet,** daß an der nach unten gerichteten Seitenwand (31) der Aufnahmetaschen (3) eine etwa V-förmige Abstützung (7) für die Anlage einer entsprechenden Abstützvorrichtung an den Zinken einer Hubgabel vorgesehen ist.

## Claims

1. Refuse container, having lever-type linkages (2) which are disposed externally on two oppositely situated lateral walls and each have a vertical rod (21), parallel to the lateral wall (11) of the container (1), for raising a lid (12) pivotally mounted on the container, receiver compartments (3) which are horizontally disposed externally on the lateral walls (11) of the container being provided in the region of the vertical rods (21) of the lever-type linkage (2) for the introduction and the accommodation of the tines of a fork lift mechanism of a waste disposal vehicle, characterised in that the vertically displaceable rods (21) of the lever-type linkage (2), which are directly connected to the lid (12), extend through gaps (5) which are covered towards the interior (4) of the receiver compartments (3), in that an insert portion (61) for a fork tine is provided at the insert side of the receiver compartments (3), and in that elongate slots (32) are provided through lateral walls (31) of the receiver compartments (3) for the vertical rods (21) of the lever-type linkage (2) to pass therethrough.

2. Refuse container according to claim 1, characterised in that the receiver compartments (3) have a substantially U-shaped cross-section, the external walls which form the lateral walls (31) having securing flanges (33), which are terminally bent outwardly.

3. Refuse container according to claim 1 or 2, characterised in that the receiver compartment (3) tapers conically in respect of its height, at least at one side, from the insert side to the outlet side.

4. Refuse container according to claim 1, characterised in that, to form the gap (5) in the receiver compartment (3) covering the respective vertical rod (21), a spacer plate (6) is disposed over the length of the receiver compartment (3), at an appropriate spacing from the lateral container wall (11), said plate having an inclined insert portion (61) at the insert end and having a bent portion (62), which is used for securing purposes, at the outlet end of the compartment (3).

5. Refuse container according to claim 1, characterised in that a substantially V-shaped support (7) is provided on the downwardly orientated lateral wall (31) of the receiver compartments (3) for the abutment of an appropriate supporting device against the tines of a fork lift mechanism.

## Revendications

1. Conteneur pour ordures ménagères avec mécanisme à levier (2) disposé sur deux parois latérales opposées, constitué de deux tiges verticales (21) parallèles aux parois latérales (11) du conteneur (1) destinées à soulever un couvercle (2) articulé au conteneur, sur lequel est prévu, au niveau des tiges verticales (21) du mécanisme à levier (2) à l'extérieur des parois latérales (11) du conteneur, des prises (3) disposées horizontalement, permettant l'introduction et la réception des dents d'une fourche de levée montée sur un véhicule de collecte, caractérisé en ce que les tiges verticales (21) décalables du mécanisme à levier (2), directement reliées au couvercle (12), traversent des intervalles (5) séparés de l'espace intérieur (4) des prises (3) ; que des chanfreins d'introduction (61) des dents de fourche soient prévus à l'entrée des prises (3) et que des fentes longitudinales (32) soient prévues sur les tranches (31) des prises (3) afin de permettre le passage des tiges verticales (21) du mécanisme à levier (2).

2. Conteneur pour ordures ménagères selon la revendication 1, caractérisé en ce que les prises (3) aient, en coupe, une forme approximative de U et qu'elles présentent des tranches (31) faisant office de parois extérieures, repliées vers l'extérieur en leur extrémité pour former des collerettes de fixation (33).

3. Conteneur pour ordures ménagères selon la revendication 1 ou 2 caractérisé en ce que la hauteur de la prise (3) se réduise de manière conique, d'un côté au moins, de l'entrée vers la sortie.

4. Conteneur pour ordures ménagères selon la revendication 1, caractérisé en ce que l'intervalle (5) destiné à recouvrir chaque tige verticale (21) dans la prise (3) soit constitué d'une tôle d'écartement (6) située à une certaine distance de la paroi latérale (11) du conteneur, sur toute la longueur de la prise (3) et présentant à l'entrée un chanfrein d'introduction (61) et vers la sortie de la prise (3) un rebord (62) de fixation.

5. Conteneur pour ordures ménagères selon la revendication 1, caractérisé en ce que la tranche inférieure (31) de la prise (3) présente un appui (7) en forme de V qui peut recevoir le dispositif d'appui correspondant de la dent d'une fourche de levée.
